# EUROPÄISCHE PATENTSCHRIFT

(11) **EP 0 252 218 B1**
(45) Veröffentlichungstag und Bekanntmachung des Hinweises auf die Patenterteilung: **26.02.1992**
(21) Anmeldenummer: 87104177.8
(22) Anmeldetag: 21.03.1987
(51) Int. Cl.: H01R 17/12

(54) **Verbindung für zwei Koaxialkabel**
Connector between two coaxial cables
Raccord pour deux câbles coaxiaux

(30) Priorität: 27.06.1986 DE 8617227 U
(43) Veröffentlichungstag der Anmeldung: 13.01.1988
(73) Patentinhaber: ROBERT BOSCH GMBH, 70442 Stuttgart (DE)
(72) Erfinder: Alf, Reinhard,, D-1000 Berlin 42 (DE); Klinkwitz, Kurt, D-1000 Berlin 28 (DE)
(74) Vertreter: Schmidt, Hans-Ekhardt

(56) Entgegenhaltungen:
- CH-A- 460 110
- DE-A- 2 840 513
- DE-B- 1 665 758
- FR-A- 960 968
- FR-A- 992 456
- FR-A- 1 473 224

## Beschreibung

Die Erfindung geht von einer Verbindung nach dem Oberbegriff des Anspruchs 1 aus.

Es sind Verlängerungskabel bekannt (Bosch-Autoantennen-Katalog 1986, Seite 26), die jedoch voraussetzen, daß die Kabelenden des Verlängerungskabels verschiedene Steckelemente aufweisen, nämlich einen Antennenstecker und eine Steckbuchse. Die bekannten Stecker sind üblicherweise mit den Kabelenden mechanisch durch Umspritzen verbunden.

Es ist weiterhin eine Verbindung nach dem Oberbegriff des Anspruchs 1 bekannt (DE-AS 16 65 758), bei der der Adapter verhältnismäßig kompliziert aufgebaut ist und bei dem die Isolation zwischen dem Innenleiter und dem Außenleiter des Adapters nicht gezeigt ist.

Der Erfindung liegt daher die Aufgabe zugrunde, die bekannte Verbindung derart weiterzubilden, daß eine einfach herstellbare und betriebssicher arbeitende Verbindung entsteht.

Diese Aufgabe wird durch die Verbindung nach dem Anspruch 1 gelöst.

Die mit der Erfindung erzielbaren Vorteile bestehen insbesondere darin, daß die Verbindung einen einfachen Aufbau hat und bei hohen mechanischen Beanspruchungen, wie sie in einem Kraftfahrzeug vorkommen, betriebssicher funktioniert.

Nach einer vorteilhaften Weiterbildung der Erfindung weist die Kontaktfeder einen etwa dreieckförmigen Querschnitt auf. Dadurch wird eine gute Kontaktgabe zwischen länglicher Kontaktfeder und den Steckerstiften der zu verbindenden Mutterstecker der beiden Koaxialkabel erreicht.

### Zeichnung

Ausführungsbeispiele der Erfindung sind in der Zeichnung an Hand mehrerer Figuren dargestellt und in der nachfolgenden Beschreibung näher erläutert. Die Zeichnung zeigt in
- Fig. 1: eine Ansicht eines mit einem Autoradio zu verbindenden Kabelendes eines Antennenkabels,
- Fig. 2: eine Ansicht eines erfindungsgemäßen Adapterstückes,
- Fig. 3: eine Ansicht eines Verlängerungskabels mit zwei gleichen koaxialen Muttersteckern,
- Fig. 4: eine Ansicht eines Verlängerungskabels mit einem koaxialen Mutterstecker und einem koaxialen Antennenstecker,
- Fig. 5: eine stark vergrößerte Ansicht eines Adapterstückes, teilweise im Schnitt, und
- Fig. 6: eine Schnittansicht zu Fig. 5 gemäß dem Schnittverlauf VI - VI in Fig. 5.

### Beschreibung der Erfindung

In Fig. 1 bezeichnet 10 ein Antennenkabel, dessen eines nicht gezeigtes Ende lösbar oder fest mit einer Autoantenne verbunden ist und dessen anderes Ende 11 einen als Winkelstecker ausgebildeten koaxialen Mutterstecker 12 aufweist, der normalerweise auf einen entsprechenden Vaterstecker eines Autoradio-Eingangs aufsteckbar ist.

Um das Antennenkabel 10 gegebenenfalls zu verlängern, wird in den Mutterstecker 12 ein koaxiales Adapterstück 13 gesteckt, das etwas weniger als zur Hälfte seiner Länge in dem Mutterstecker 12 eintaucht. Auf das aus dem Mutterstecker 12 vorstehende Ende des Adapterstückes 13 wird dann ein Mutterstecker 14 eines Verlängerungskabels 15 gesteckt. Das andere Ende des Verlängerungskabels 15 kann entweder, wie in Fig. 3 gezeigt, ebenfalls mit einem Mutterstecker 16 oder, wie bei einem Verlängerungskabel 17 gemäß Fig. 4, mit einem geraden koaxialen Antennenstecker 18 versehen sein. Der koaxiale Mutterstecker 16 paßt ebenso wie der Antennenstecker 18 in ein entsprechendes Steckerelement eines Autoradios.

In den Fig. 5 und 6 ist der Aufbau eines Muttersteckers 12 und eines koaxialen Adapterstückes 13 gezeigt. Der Mutterstecker 12 weist in einem kappenförmigen Isolierstoffteil 20 einen federnden Außenleiterkontakt 21 in Form einer axial mehrfach geschlitzten Kappe und einen isoliert davon angebrachten zentrischen Steckerstift 22 auf. Die Isolation zwischen Außenleiterkontakt 21 und Steckerstift 22 wird gleichzeitig mit der Herstellung des kappenförmigen Isolierstoffteils durch Spritzen oder Pressen erreicht. Gleichzeitig mit der vorgenannten Herstellung des kappenförmigen Isolierstoffteils wird auch ein radial vorstehendes Isolierstoffrohr 23 gebildet, das die Isolation des Antennenkabels umschließt und sich mit dieser verbindet; vgl. auch Fig. 4. Der Steckerstift 22 ist an seinem freien Ende mit einer konischen Verjüngung 24 versehen, und das freie Ende des Außenleiterkontakts 21 weist einen nach innen gerichteten Vorsprung 25 auf, dessen Bedeutung weiter unten erläutert wird.

Das Adapterstück 13 (Fig. 2, 5 und 6) weist eine elektrisch leitende Hülse 30 auf, in der eine zylindrische Isolierstoffbuchse 31 befestigt ist. Eine öffnung 32 der Isolierstoffbuchse 31 ist auf dem größten Teil ihrer Länge im Durchmesser etwas vergrößert, so daß eine Aufnahme-Öffnung 34 für eine längliche Kontaktfeder 35 entsteht. Die längliche Kontaktfeder hat, wie in Fig. 6 gezeigt, einen etwa dreieckförmigen Querschnitt und ist mit einem Längsschlitz 36 versehen, so daß sie sich etwas zusammendrücken läßt, um in die Aufnahmeöffnung 34 eingeführt zu werden. Die längliche Kontaktfeder 35 nimmt beim Zusammenstecken von Mutterstecker 12 und Adapterstück 13 den Steckerstift 22 des Muttersteckers auf. Die Kontaktgabe erfolgt dann linienförmig an den durch a, b, c gekennzeichneten Stellen; vgl. Fig. 6. Die elektrisch leitende Hülse 30 ist an ihrem Umfang mit einer Einschnürung 37 (Fig. 5) versehen, so daß sich der Vorsprung 25 des Außenleiterkontaktes 21 an die durch die Einschnürung 37 gebildete Hinterschneidung 38 anlegt. Damit wird verhindert, daß das Adapterstück 13 unbeabsichtigt aus dem Mutterstecker 12 herausfällt. Die konische Verjüngung 24 an dem Steckerstift 22 erleichtert das Einführen desselben in die längliche Kontaktfeder 35.

## Patentansprüche

1. Verbindung für zwei Koaxialkabel, deren Enden mit gleichen koaxialen Muttersteckern (12, 14) versehen sind, die einen hülsenförmigen Außenleiterkontakt (21) und einen demgegenüber isolierten, stiftförmigen Innenleiterkontakt (22) aufweisen und die auf ein beide Mutterstecker verbindendes koaxiales Adapterstück (13) aufsteckbar sind, welches ein zu dem stiftförmigen Innenleiterkontakt (22) passendes Innenleiterkontaktelement (35) und ein gegenüber diesem isoliertes, zu dem hülsenförmigen Außenleiterkontakt passendes hülsenförmiges Außenleiterkontaktelement (30) aufweist, **dadurch gekennzeichnet,** daß in dem Außenleiterkontaktelement (30) des Adapterstücks (13) eine Isolierstoffbuchse (31) befestigt ist, in deren Öffnung (34) eine längsgeschlitzte Kontaktfeder (35) zur Aufnahme der Innenleiterkontakte (22) der Mutterstecker (12, 14) formschlüssig gehaltert ist, und daß die hülsenförmigen Außenleiterkontakte (21) der beiden Mutterstecker (12, 14) das Außenleiterkontaktelement (30) des Adapterstücks an den Endbereichen federnd umgreifen.

2. Verbindung nach Anspruch 1, dadurch gekennzeichnet, daß die Öffnung (34) der Isolierstoffbuchse (31) auf einem größeren Teil der Länge einen größeren Durchmesser zur Aufnahme der Kontaktfeder (35) hat.

3. Verbindung nach Anspruch 1, dadurch gekennzeichnet, daß die Hülse (30) des Adapterstücks (13) an ihrem Umfang mit einer Einschnürung (37) versehen ist, in die ein Vorsprung (25) des Außenleiterkontaktes (21) des Muttersteckers (12, 14) federnd eingreift.

4. Verbindung nach Anspruch 1 oder 2, dadurch gekennzeichnet, daß die Kontaktfeder (35) einen dreieckförmigen Querschnitt aufweist.

5. Verbindung nach Anspruch 1 oder 3, dadurch gekennzeichnet, daß die elektrisch leitende Hülse (30) des Adapterstücks (13) aus Messing oder einer Messing-Legierung besteht.

6. Verbindung nach Anspruch 1, 2 oder 4, dadurch gekennzeichnet, daß die Kontaktfeder (35) aus Bronze besteht.

7. Verbindung nach Anspruch 1, 2, oder 4, dadurch gekennzeichnet, daß die Kontaktfeder (35) aus Neusilber besteht.

8. Verbindung nach einem der Ansprüche 1 bis 7, dadurch gekennzeichnet, daß die koaxialen Mutterstecker (12, 14) als Winkelstecker ausgebildet sind.

## Claims

1. Connection for two coaxial cables, the ends of which are provided with identical female plugs (12, 14) which have a sheath-like outer conductor contact (21) and a pin-like inner conductor contact (22) insulated against the said outer contact and which can be attached to a coaxial adapter (13) which connects both female plugs and has an inner conductor contact element (35) which matches the pin-like inner conductor contact (22) and a sheath-like outer conductor contact element (30) which matches the sheath-like outer conductor contact and is insulated against the said inner conductor contact element, characterised in that a bush (31) made from insulating material is fixed in the outer conductor contact element (30) of the adapter (13) and a longitudinally slit contact spring (35) to receive the inner conductor contacts (22) of the female plug (12, 14) is retained in a form-locking manner in the opening (34) of the bush (31), and that the sheath-like outer conductor contacts (21) of the two female plugs (12, 14) engage resiliently around the outer conductor contact element (30) of the adapter at the end regions.

2. Connection as claimed in claim 1, characterised in that the opening (34) in the insulating bush (31) has a greater diameter over a greater part of its length to receive the contact spring (35).

3. Connection as claimed in claim 1, characterised in that the sheath (30) of the adapter (13) is provided on its periphery with a narrowing (37) in which a projection (25) of the outer conductor contact (21) of the female plug (12, 14) engages resiliently.

4. Connection as claimed in claims 1 or 2, characterised in that the contact spring (35) has a triangular cross-section.

5. Connection as claimed in claims 1 or 3, characterised in that the electrically conductive sheath (30) of the adapter (13) is made from brass or a brass alloy.

6. Connection as claimed in claims 1, 2 or 4, characterised in that the contact spring (35) is made from bronze.

7. Connection as claimed in claims 1, 2 or 4, characterised in that the contact spring (35) is made from nickel silver.

8. Connection as claimed in one of claims 1 to 7, characterised in that the coaxial female plugs (12, 14) are constructed as an angled plug.

## Revendications

1. Raccord pour deux câbles coaxiaux dont les extrémités sont munies des mêmes prises femelles (12, 14) coaxiales, qui présentent un contact conducteur externe (21) en forme de douille et un contact de conducteur interne (22) en forme de tige isolé du premier et une pièce d'adaptation (13) coaxiale reliant les deux prises femelles, qui présente un élément de contact conducteur interne (35) s'adaptant au contact conducteur (22) interne en forme de tige et un élément de contact conducteur externe (30) en forme de douille s'adaptant au contact conducteur externe en forme de douille, caractérisé en ce que, dans l'élément de contact conducteur externe (30) de la pièce d'adaptation (13), on fixe une gaine (31) de matière isolante, dans l'orifice (34) de laquelle passe un ressort (35) de contact fendu longitudinalement pour recevoir les contacts (22) de conducteurs internes des prises femelles (12, 14) par interpénétration par la forme et que les contacts conducteurs externes (21) en forme de douille des deux prises femelles (12, 14) entourent de manière élastique aux zones terminales, l'élément de contact conducteur (30) externe de la pièce d'adaptation.

2. Raccord selon la revendication 1, caractérisé en ce que l'orifice (34) de la gaine (31) de matière isolante présente sur une grande partie de la longueur un diamètre plus grand pour recevoir le ressort de contact (35).

3. Ressort selon la revendication 1, caractérisé en ce que la douille (30) de la pièce d'adaptation (13) comporte sa périphérie un rétrécissement (37) dans lequel entre en prise élastique un épaulement (25) du contact de conducteur externe (21) de la prise femelle (12, 14).

4. Raccord selon la revendication 1 ou 2, caractérisé en ce que le ressort de contact (35) présente une section triangulaire.

5. Raccord selon la revendication 1 ou 3, caractérisé en ce que la douille (30) électriquement conductrice de la pièce d'adaptation (13) est en laiton ou un alliage du laiton.

6. Raccord selon la revendication 1, 2 ou 4, caractérisé en ce que le ressort de contact (35) est en bronze.

7. Raccord selon la revendication 1, 2 ou 4, caractérisé en ce que le ressort de contact (35) est en argentan.

8. Raccord selon l'une des revendications 1 à 7, caractérisé en ce que la prise femelle coaxiale (12, 14) est sous forme de fiche coudée.
